# EUROPÄISCHE PATENTSCHRIFT

(11) **EP 1 299 643 B1**
(45) Veröffentlichungstag und Bekanntmachung des Hinweises auf die Patenterteilung: **05.10.2005**
(21) Anmeldenummer: 01971753.7
(22) Anmeldetag: 06.07.2001
(51) Int. Cl.: F04B 1/047, F04C 2/348

(54) **VERDRÄNGERPUMPE**
POSITIVE DISPLACEMENT PUMP
POMPE VOLUMETRIQUE

(30) Priorität: 08.07.2000 DE 10033404
(43) Veröffentlichungstag der Anmeldung: 09.04.2003
(73) Patentinhaber: Tankol GmbH, 78532 Tuttlingen (DE)
(72) Erfinder: ROTH, Manfred, CH-8708 Männedorf (CH)
(74) Vertreter: Hiebsch, Gerhard F.
(86) Internationale Anmeldenummer: PCT/EP2001/007776
(87) Internationale Veröffentlichungsnummer: WO 2002/004812

(56) Entgegenhaltungen:
- DE-B- 1 107 084
- DE-C- 421 374
- FR-A- 1 526 128
- GB-A- 255 873
- GB-A- 724 540
- US-A- 1 526 343
- US-A- 2 250 947
- US-A- 5 769 611

## Beschreibung

Die Erfindung betrifft eine Verdrängerpumpe nach dem Oberbegriff des unabhängigen Patentanspruches.

Kolbenmaschinen bieten einen periodisch gestaltveränderlichen Arbeitsraum an, der mit einem Fließmedium gefüllt ist; dessen Druck verändert sich bei einer Kompression steigend, bei einer Expansion fallend. Die wesentliche geometrische Größe ist das Hubvolumen als die vom Verdränger bewirkte Änderung des Arbeitsraumes während eines Taktes.

Bei Kolbenpumpen -- sog. oszillierenden Verdrängerpumpen -fördert ein Kolben in einem abgeschlossenen Verdrängerraum das Verdränger-Volumen über druckabhängige Öffnungselemente gegen einen Anlacendruck. Die theoretische Förderarbeit wird aus dem Hubvolumen und dem Differenzdruck von Saugzur Druckseite gebildet, das Hubvolumen ensteht durch die Bewegung des Kolbens zwischen einem unteren und einem oberen Totpunkt. Die Bewegung wird meist durch Umwandlung einer Drehbewegung der Antriebseinheit über eine "Kurbel" in eine hin- und hergehende Bewegung umgewandelt; die konstante Drehbewegung des Antriebes wird in eine nicht konstante Hubbewegung des Pumpenkolbens umgewandelt. Dies hat zur Folge, dass das zu fördernde Fluid mit einer relativ hohen Änderung der Strömungsgeschwindigkeit -- oszillierende Strömung -- im Hubraum der Pumpe bewegt wird. Diese sog. Pulsation der Strömung ist durch eine Messung der Druckpulsation nachweisbar. Die daraus möglicherweise entstehenden Nachteile sind bekannt.

Allgemein erfolgt der Antrieb derartiger Pumpen im klassischen Aggregataufbau, d.h. Pumpe und Motor sind auf einer Grundplatte oder über eine Laterne in Ausrichtung beider Wellenachsen durch ein kuppelndes, die notwendige Antriebsleistung übertragendes Element verbunden. Eine Ausnahme bildet die Direktkupplung des Motors; hierbei ist die Pumpenwelle antriebsseitig als Hohlwelle derart ausgeführt, dass die Motorwelle eingesteckt wird und dann ein Drehmoment übertragen kann.

Weitere Ausnahmen sind die sog. hermetisch dichten Pumpenaufbauten. Hierbei muss wegen toxischer, aggressiver oder brennbarer Fördermedien eine irgendwie geartete Leckage an der Wellendichtung der austretenden Pumpenwelle vermieden werden. Dies erfolgt entweder durch Zwischeneinbau bekannter Magnetkupplungen zwischen Pumpenwelle und Aggregat-Kupplung, oder durch die dichte Verbindung des Motorgehäuses mit dem Pumpengehäuse mittels einer hermetischen Abdichtung zwischen Stator und Rotor des Motors in sog. "canned motor"-Ausführung. Derartige hermetisch dichte Pumpen sind äußerst kostenaufwendig. Bei der Magnet-Kupplung kommt noch hinzu, dass jedweder Schlupf zwischen Außen- und Innenrotor durch große Sicherheitszuschläge in der Auslegung vermieden werden muss, da kein Wiederanlauf nach einem kurzzeitigen Schlupf zwischen beiden Rotoren möglich ist.

Die gattungsbildende GB 255 873 A bietet eine Flügelzellenpumpe an, bei welcher der Raum zwischen benachbarten Kolben als Förderraum genutzt wird. Letzterer wird durch den Raum zwischen aufeinander folgenden Flügeln gebildet.

Aus der US 5 769 611 A sowie der US 1 526 343 A sind Laufbüchsen mit exzentrischer Innenbohrung bekannt. Dabei handelt es sich um Radialkolbenpumpen mit zylindrischen Kolben.

Der DE 1 107 084 B ist eine Radialkolbenpumpe mit einem -mit der Pumpenwelle verbundenen -- glockenartigen Pumpenrotor zu entnehmen, der einen die Kolben aufnehmenden -- an sich feststehenden -- Pumpenkörper umfasst; der Pumpenrotor ist zu einer nach innen gerichteten Nockenbahn ausgestaltet, die in radialer Richtung eine der Kolbenzahl entsprechende Anzahl runder Ecken enthält, welche die Hubkurven zur gleichzeitigen und gleichsinnigen Betätigung aller Kolben bilden.

In Kenntnis dieses Standes der Technik hat sich der Erfinder das Ziel gesetzt, eine stets hermetisch dichte Pumpe ohne aufwendige Pumpe/Motor-Konstruktion darzustellen.

Zur Lösung dieser Aufgabe führt die Lehre nach dem unabhängigen Patentanspruch; die Unteransprüche geben günstige Weiterbildungen an. Zudem fallen in den Rahmen der Erfindung alle Kombinationen aus zumindest zwei der in der Beschreibung, der Zeichnung und/oder den Ansprüchen offenbarten Merkmale.

Erfindungsgemäß ist der Pumpenkörper der -- insbesondere oszillierenden -- Verdrängerpumpe mit dem in ihm mit Kraftspeichern zugeordneten Flachkolben versehenen Längsnuten in einer um den Pumpenkörper drehbaren Rotorbüchse gelagert sowie jedem Flachkolben an seiner zur Rotorbüchse weisenden Kopffläche ein bolzen- oder nadelartiger Körper zugeordnet, an dessen Außenfläche die Innenfläche der Rotorbüchse anliegt; jener Flachkolben bestimmt zusammen mit der ihn umgebenden Längsnut den Förder- oder Arbeitsraum.

Nach einem weiteren Merkmal der Erfindung verläuft der Pumpenkörper in der Rotorbüchse querschnittlich exzentrisch; bei einer besonders günstigen Ausführung ist die Innenbohrung der Rotorbüchse in dieser exzentrisch angeordnet. In jedem Falle ist ein zwischen diesen beiden Teilen vorhandener Ringspalt vor in Umfangsrichtung sich verjüngender Spaltweite.

Es wird also statt der Rotorwelle des klassischen Antriebes die Rotorbüchse mit exzentrisch angeordneter Innenbohrung eingesetzt. Innerhalb dieser exzentrischen Innenbohrung ist der Pumpenkörper mit zwei oder mehr -- radial und am Umfang gleichmäßig verteilt angeordneten -- Längsnuten zentrisch zum Drehpunkt des Antriebsmotors so angeordnet, dass die in die Längsnuten eingelegten Kolben durch die umlaufende exzentrische Bohrung der Rotorbüchse zu einer Hubbewegung gezwungen werden.

Vorteilhafterweise sind die Längsnuten im Pumpenkörper querschnittlich zu dessen Durchmessergeraden geneigt angebracht; die Querschnittslängsachse der Längsnut begrenzt mit einer der Durchmessergeraden des Pumpenkörpers einen Winkel von etwa 20° bis 40°, insbesondere von etwa 25°.

Eine bevorzugte Verdrängerpumpe zeichnet sich durch zwei Paare von Längsnuten aus, deren Mündungen zueinander an der Umfangsfläche des Pumpenkörpers um jeweils 90° versetzt sind; denn jeweils zwei solcher Längsnuten sind an einer Durchmessergeraden mit einander beidends etwa gegenüberliegenden Mündungen zugeordnet, wobei erfindungsgemäß deren Mündungszentren an unterschiedlichen Seiten der zugeordneten Durchmessergeraden in Abstand zu dieser liegen, also seitenversetzt sind. Selbstverständlich ist die Erfindung auf die beschriebene Ausgestaltung mit zwei Paaren von Längsnuten nicht beschränkt; es kann auch eine größere Zahl solcher Paarungen vorgesehen werden.

Als günstig hat es sich erwiesen, in der Kopffläche des querschnittlich flachen Kolbens eine rinnenartige Längseinformung als Lager für den von einer Lagernadel gebildeten bolzen- oder nadelartigen Körper vorzusehen; etwa rechtwinkelig zu der Längseinformung oder der Kopffläche des Flachkolbens sollen in diesem Ausnehmungen zur Aufnahme jeweils eines Kraftspeichers verlaufen. Jede dieser Ausnehmungen befindet sich bevorzugt neben der Querschnittslängsachse der Längsnut; Sinn dieses Versatzes ist die lagerdruckseitige Firstflächenmehrung. Dank der sich am Nutengrund der Längsnut abstützenden, als Schraubenfeder ausgebildeten Kraftspeicher wird der Flachkolben in veränderbarem Abstand zum Nutengrund gehalten. Der Kraftspeicher stellt die spiellose Fixierung des Kolbens über die Kopfnadellager zur exzentrischen Rotorbüchse sicher.

Im Rahmen der Erfindung bestimmen die Unterseite des Flachkolbens und der Nutengrund die Höhe eines beidseits von Nutwänden begrenzten Förder- oder Arbeitsraumes. Dieser soll durch zumindest eine zwischen der Unterseite des Flachkolbens und dessen Längseinformung vorgesehene Bohrung an das Nadellager angeschlossen sein.

Erfindungsgemäß ist die Rotorbüchse in der Verdrängerpumpe beidends kugelgelagert und beidends von einem Pumpendeckel verschlossen. Diese rechts und links vom Pumpenkörper angeordneten Pumpendeckel besitzen erfindungsgemäß entsprechende Ventile, um aus der Hubbewegung jedes Flachkolbens einen Fördervorgang des Fördermediums von der Saug- zur Druckseite der erfindungsgemäßen Pumpe zu erzeugen. Die einzelnen Förderräume oder Förderkammern - gleich der jeweils gewählten Anzahl der Flachkolben - werden in den Pumpendeckeln zusammengefasst und bilden über die Motordeckel die Anschlüsse für die Saug- und Druckleitung.

Es liegt im Rahmen der Erfindung, dass diese konstruktive Ausführung sowohl in Gleichstrom- als auch in Wechselstrom-Motorausführung dargestellt werden kann.

Zudem hat es sich als günstig erwiesen, dass durch entsprechende Werkstoffwahl sowohl schmierende als auch kaum schmierende Fördermedien gepumpt werden können. Die konstruktive Ausführung stellt immer eine "Inline-Ausführung" gemäß der Pumpennormen dar, wobei jeglicher "Aggregataufbau" entfällt.

Nach einem weiteren Merkmal der Erfindung wird durch die Wahl der Anzahl der Flachkolben und die Wahl von einem relativ weiten Bereich geänderter Hübe -- Ändern der Exzentrizität der Innenbohrung der Rotorbüchse -- bei einer "Baugröße" die Fördergrößen "Menge" und "Druck" in einem weiten Bereich verändert.

Ein besonderer Vorteil gegenüber herkömmlichen Verdrängerpumpen ist eine verbesserte Sicherheit gegen "Festfressen" der Förderelemente, da sich im Schmierspalt zwischen Pumpenkörper und Flachkolben stets der Förderdruck beidseitig abbaut, wobei die Druckkomponente aus dem Förderraum nicht in Richtung der Gleitlagerflächen wirkt, wie dies beispielsweise bei einer Schraubenspindelpumpe der Fall ist. Bei dem Gegenstand der vorliegenden Erfindung steigt mit zunehmender Tangentialkraft auf die Flachkolben -- durch die Zunahme des übertragenen Moments der Rotorbüchse -- bei steigendem Förderdruck in gleichem Maße auch der hydrostatische Druck im Schmierspalt.

Der klassische Aufbau des Rotors eines Drehstrommotors besteht bekanntlich aus dem Blechpaket des Käfigläufers auf einer Antriebswelle mit den ausgegossenen Käfignuten als Kurzschlussläufer. Ersetzt man nun die Antriebswelle - im Rahmen der notwendigen Mindestabmessungen der Käfigstäbe - durch die erfindungsgemäße Rotorbüchse und verändert die Motorgehäuse-Deckel in beschriebener Weise, dann bildet sich daraus die vollständige Motor/Pumpen/-Einheit. Bei einer derartigen Ausführung entfällt jede Wellendichtung, die gemeinhin als das schwächste Glied bei Pumpen mit austretendem Wellenende bekannt ist. Zugleich erreicht man ohne weiteren Zusatz die "hermetisch dichte" Pumpe mit einem Kostenaufwand, der etwa demjenigen eines einfachen Aggregataufbaues entspricht. Die üblicherweise notwendige Ausrichtung von Motor und Pumpe beim klassischen Aggregataufbau, um eine einwandfreie Funktion der zwischengeschalteten Kupplung zu sichern, entfällt bei der vorliegenden Erfindung ebenfalls.

Bei einer erforderlichen Drehzahlregelung dieser Pumpe und/oder bei Anwendungen von höheren Drehzahlen ist die -erwähnte -- Ausführung als Gleichstrom- bzw. Einphasenstrom-Maschine ebenfalls möglich; hierbei wird die Rotorwicklung durch ein Paket von Permanentmagneten -- bekannt von den Magnetkupplungen -- ersetzt. Dies ermöglicht geringe Bauformen (hier dem Systemdurchmesser) und eröffnet ein weites Feld der Anwendung der Großserienfertigung von Kleinpumpen mit hohen Druckbereichen.

In jedem Fall entsteht im Statorraum nur der Saugdruck des Fördermediums, da die auftretenden Leckagen sowohl von den Spielen des Flachkolbens im Pumpenkörper als auch denjenigen der Nadellager durch eine Verbindung zum Saugraum der Pumpe abgeführt werden.

Statt der üblichen Antriebssysteme mit Gleichstrom, Wechselstrom oder Drehstrom hat sich der Einsatz einer Magnetkupplung als besonders günstig erwiesen, der mit einem inneren Magnetelement verbundenen, bereits erörterten Rotorbüchse einen Außenrotor gegenüberzustellen, der ein entsprechendes magnetisches Gegenelement trägt; die beiden Magnetelemente bilden eine Magnetkupplung; durch den Einsatz einer hermetisch dichten Magnetkupplung werden beim Erfindungsgegenstand die beiden das Moment übertragenden und mit Magneten bestückten Rotoren mittels Spaltrohr abgedichtet.

Der Antrieb erfolgt mittels eines an jenem Außenrotor angreifenden Zahn- oder Keilriemens. Dadurch ist die Einsatzmöglichkeit als angeflanschtes Hilfsaggregat bei Kraftmaschinen aller Art ermöglicht. Ersetzt man den Magnete aufweisenden Außenrotor samt den Zahn- oder Keilriemenelementen z.B. durch einen Gleichstrom- oder kommutatorlosen Drehstrom-Stator, ist die Anwendung der weiter oben allgemein beschriebenen Pumpe zu erkennen; wegen der Dimensionierung ist besonders die Anwendung dieser Pumpe im mobilen Einsatz gegeben.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1:: eine teilweise geschnittene Stirnansicht einer Tangentialkolbenpumpe;
- Fig. 2:: eine teilweise geschnittene Seitenansicht der Tangentialkolbenpumpe als Gleichstrommaschine;
- Fig. 3:: eine teilweise geschnittene Seitenansicht der Tangentialkolbenpumpe als Drehstromkurzschlussläufermaschine;
- Fig. 4:: den gegenüber Fig. 3 vergrößerten Längsschnitt durch die Tangentialkolbenpumpe;
- Fig. 5:: einen vergrößerten Querschnitt durch einen zentralen Teil der Fig. 1 und deren Schnittlinie V - V;
- Fig. 6:: einen Ausschnitt aus Fig. 5;
- Fig. 7, 8:: eine teilweise geschnittene Stirnansicht sowie eine gleichermaßen teilweise geschnittene Stirnansicht einer anderen Ausgestaltung einer Pumpe.

Bei einer Tangentialkolbenpumpe 10 ist in einem -- beidends von Befestigungsleisten 12 aufweisenden Gehäusedeckeln 14 verschlossenen -- rohrartigen Gehäuse 16 im Bereich von Kugellagern 18 eine Rotorbüchse 20 des Innendurchmessers d gelagert, die einen Pumpenkörper 22 kreisförmigen Querschnitts des Durchmessers e umgibt.

Die Längsachse des Pumpenkörpers 22 ist mit A bezeichnet, und in ihm sind vier Längsnuten 24 mit querschnittlich teilkreisförmig gerundetem Nutengrund 26 derart angeordnet, dass im dargestellten Beispiel ihre Querschnittslängsachsen Q mit der -- eine Durchmessergerade bestimmenden -- Querschnittsmittelachse M bzw. der zu dieser rechtwinkeligen Querachse B des Pumpenkörpers 22 einen Winkel w von etwa 25° begrenzen. Das Zentrum der Mündung 25 der Längsnuten 24 am Körperumfang ist gemäß Fig. 5 um ein Maß i zu der entsprechenden Querschnittsmittelachse M bzw. der Querachse B seitenversetzt, und die Querschnittslängsachsen Q der beiden Längsnuten 24 an der Querschnittsmittelachse M verlaufen ebenso parallel zueinander wie die Querschnittslängsachsen Q der beiden der Querachse B zugeordneten Längsnuten 24.

Jede Längsnut 24 der Querschnittsbreite a nimmt einen Flachkolben 30 auf, in dessen nach außen gerichteter Kopffläche 32 in einer in deren Längsrichtung verlaufenden Einformung 34 -- der Weite b ihres teilkreisförmigen Querschnitts -- eine Lagernadel 36 ruht; an der einen Seite der querschnittlich in einem Maß z -- als dem Abstand zwischen der Querschnittslängsachse Q der Längsnut 24 sowie der parallelen Querschnittsachse F dieser Längseinformung 34 -exzentrisch in den Flachkolben 30 verlaufenden Längseinformung 34 ist der breitere Streifen der Kopffläche 32 zu einer Pultfläche 33 der Breite f abgeschrägt. Bei Drehung der Rotorbüchse 20 entsteht durch die Berührung von deren Innenfläche 21 und der Oberfläche der die Umfangsfläche 23 des Pumpenkörpers 22 querschnittlich teilweise überragenden Lagernadeln 36 eine Abrollbewegung wie in einem Nadellager.

Wird -- wie in Fig. 5 verdeutlicht -- der Innendurchmesser d der Rotorbüchse 20 exzentrisch zum Außendurchmesser e des Pumpenkörpers 22 angeordnet, so entsteht zwischen jener Umfangsfläche 23 und der Innenfläche 21 der Rotorbüchse 20 querschnittlich ein Ringspalt 19 mit sich -- in Fig. 5 -abwärts verjüngender Spaltweite t sowie bei Drehung, d.h. beim Abrollen der Rotorbüchse 20 auf den Lagernadeln 36, eine hin- und hergehende Bewegung der Flachkolben 30 mit einem Hub, welcher der doppelten Exzentrizität des Innendurchmessers d der Rotorbüchse 20 entspricht.

Bei Hub des Flachkolbens 30 im Pumpenkörper 22 gegen einen -- in einer exzentrisch zur Querschnittslängsachse Q und parallel zu dieser in Flachkolben 30 verlaufenden Ausnehmung 38 vorgesehenen -- Kraftspeicher 40 wird ein Volumen in einem von den Nutenwänden 27 seitlich begrenzten Förderraum 28 zwischen Kolbenunterseite 31 und Nutengrund 26 verdichtet. Durch entsprechende Anordnung von Ventilen 42 in saug- und druckseitigen Pumpendeckeln 44, 44ₐ an den Stirnseiten des Pumpenkörpers 22 kann durch die Hubbewegung der Flachkolben 30 eine Förderarbeit verrichtet werden. Diese so erzeugte theoretische Förderung entspricht in ihrer Größe (ΔQ/Δt oder allgemein in 1/min) in linearer Abhängigkeit:${\text{"Q}}_{\text{theor.}} \text{" = Anzahl Kolben * Kolbenfläche * Hub * Drehzahl.}$

Durch die Wahl eines Flachkolbens 30 ist für die Darstellung des Fördervolumens -- bei entsprechender Wahl der Kolbenanzahl -- ein minimaler Hub ausreichend. Für eine Baureihe in einem Förderbereich von beispielsweise 40 bis 1400 1/min und einer Drehzahl von 2950 min^-1 bewegt sich der maximale Hub im Bereich von 2 bis 6,5 mm. Das hat zur Folge, dass die bekannten Nachteile an oszillierenden Verdrängerpumpen hinsichtlich der pulsierenden Strömung auf ein Minimum reduziert werden können. Bei mehr als einem Flachkolben 30 ist damit auch die sich bildende Druckpulsation am Druckstutzen der Pumpe 10 weit reduziert.

Die Kolbenbewegung beim Saughub, d.h. das Nachlaufen des Flachkolbens 30 im Bereich der Durchmesservergrößerung oder der positiven Exzentrizität des Innendurchmessers d der Rotorbüchse 20 erfolgt durch die Vorspannkraft von in die Ausnehmungen 38 des Flachkolbens 30 eingesteckten Federn als Kraftspeicher 40, die Schmierung des Nadellagers am Kolbenkopf 32 des Flachkolbens 30 durch das Fördermedium mittels Anordnung von Bohrungen 46 od.dgl. Verbindungen des in der Längsnut 24 verbleibenden Förderraumes 28 mit der Lagerausnehmung oder Längseinformung 34 im Kolbenkopf 32. Über einen weiten Bereich der Schmiereigenschaft des Fördermediums (auch v ≤ 1 mm^2/sec.) kann durch entsprechende Wahl von Werkstoff und Oberfläche der Nadellagerteile eine hydrostatische Schmierung aufrechterhalten werden, da auch hierbei der Schmierdruck stets mit dem Förderdruck steigt.

Bei der oben beschriebenen Ausführung ist eine Abdichtung des Motorstators gegenüber dem Fördermedium nicht ausgeführt. Bei Erfordernis erhält der Stator wie bei dem bekannten "canned motor" ein dünnwandiges Rohr aus den klassischen Werkstoffen dieser Anwendung. Für aggressive Medien - z.B. in der Chemie - kann wegen der vernachlässigbaren Schmiergrenze durch die fehlenden Gleitlagerbedingungen durch entsprechende Werkstoffwahl von Pumpenkörperteilen und den Flachkolben ein weiter Bereich abgedeckt werden.

Da bei dieser Konstruktion kein klassischer Lüfter auf der Motorwelle angeordnet werden kann, ist das Statorgehäuse mit entsprechender Oberflächenkühlung zu versehen. In jedem Fall wird jedoch ein bestimmter Umfang der magnetischen Verlustwärme einmal durch den Kreislauf der Leckageströme, die durch die Lager am Stator zur Saugseite strömen, und zum anderen durch die Wärmeleitung Käfigläufer/Rotorbüchse aufgenommen.

Anstelle von Antriebssystemen mit Gleich-, Wechsel- oder Drehstrom kann die Rotorbüchse 20 auch über eine Magnetkupplung angetrieben werden. Hierfür trägt die Rotorbüchse 20 der Tangentialkolbenpumpe 10ₐ nach Fig. 7, 8 an ihrer achsparallelen Außenkontur zumindest ein büchsenähnliches Magnetelement 50. Zwischen diesem und einem magnetischen Gegenelement 51 eines Außenrotors 54 verläuft in einem zur Längsachse A parallelen Spalt 56 die - das innere Magnetelement 50 hermetisch abdichtende - Topfwand 58 eines von jenem Außenrotor 54 umfangenen Spalttopfes 60. Dieser ist endwärts einem Trägerring 62 zugeordnet.

Der Außenrotor 54 an der von den Magnetelementen 50, 51 gebildeten Magnetkupplung 52 wird durch einen Zahn- oder Keilriemen 64 angetrieben.

Bei dieser Pumpe 10ₐ wird das Antriebsdrehmoment -- von einer Außenwelle kommend -- über die insbesondere die beiden Rotoren 20, 54 erfassende Magnetkupplung 52 dem innenliegenden Pumpenkörper 22 zugeführt.

## Patentansprüche

1. Verdrängerpumpe (10, 10ₐ) mit einem in einem Pumpengehäuse (16) angeordneten Pumpenkörper (22) für in diesem unter Veränderung der Gestalt eines Arbeitsraumes (28) relativ bewegbar in von der Umfangsfläche (23) des Pumpenkörpers (22) ausgehenden Längsnuten (24) gelagerten Kolben (30),
**dadurch gekennzeichnet,**
**dass** der Pumpenkörper (22) der insbesondere oszillierenden Verdrängerpumpe (10, 10ₐ) mit den in ihm mit Kraftspeichern (40) zugeordneten Flachkolben (30) versehenen Längsnuten (24) in einer um den Pumpenkörper (22) drehbaren Rotorbüchse (20) lagert sowie jedem Flachkolben (30) an seiner zur Rotorbüchse (20) weisenden Kopffläche (32) ein bolzen- oder nadelartiger Körper (36) zugeordnet ist, an dessen Außenfläche die Innenfläche (21) der Rotorbüchse (20) anliegt, wobei der Flachkolben (30) und die Längsnut (24) den Förder- oder Arbeitsraum bestimmen.

2. Verdrängerpumpe nach Anspruch 1, **dadurch gekennzeichnet, dass** die Unterseite (31) des Flachkolbens (30) und der Nutengrund (26) die Höhe des beidseits von Nutwänden (27) begrenzten Förder- oder Arbeitsraumes (28) bestimmen.

3. Verdrängerpumpe nach Anspruch 1 oder 2, **dadurch gekennzeichnet, dass** der Flachkolben (30) durch die sich am Nutengrund (26) der Längsnut (24) abstützende/n Feder/n als Kraftspeicher (40) in veränderbarem Abstand zum Nutengrund gehalten ist.

4. Verdrängerpumpe nach einem der Ansprüche 1 bis 3, **dadurch gekennzeichnet, dass** der Pumpenkörper (22) in der Rotorbüchse (20) querschnittlich exzentrisch verläuft und ein zwischen diesen beiden Teilen vorhandener Ringspalt (19) von in Umfangsrichtung sich verjüngender Spaltweite (t) ist.

5. Verdrängerpumpe nach Anspruch 4, **dadurch gekennzeichnet, dass** die Innenbohrung der Rotorbüchse (20) in dieser exzentrisch angeordnet ist.

6. Verdrängerpumpe nach einem der Ansprüche 1 bis 5, **dadurch gekennzeichnet, dass** in der Kopffläche (32) des querschnittlich flachen Kolbens (30) eine rinnenartige Längseinformung (34) als Lager für den von einer Lagernadel (36) gebildeten bolzen- oder nadelartigen Körper vorgesehen ist.

7. Verdrängerpumpe nach Anspruch 6, **dadurch gekennzeichnet, dass** etwa rechtwinkelig zu der Längseinformung (34) oder der Kopffläche (32) des Flachkolbens (30) in diesem Ausnehmungen (38) zur Aufnahme jeweils eines Kraftspeichers (40) verlaufen, wobei die Ausnehmung (38) bevorzugt neben der Querschnittslängsachse (Q) der Längsnut (24) verläuft.

8. Verdrängerpumpe nach einem der Ansprüche 1 bis 7, **dadurch gekennzeichnet, dass** zwischen der Unterseite (31) des Flachkolbens (30) und dessen Längseinformung (34) zumindest eine diese Bereiche verbindende Bohrung (46) vorgesehen ist.

9. Verdrängerpumpe nach einem der Ansprüche 1 bis 8, **dadurch gekennzeichnet, dass** die Querschnittslängsachse (Q) der Längsnut (24) mit einer Durchmessergeraden (B, M) des Pumpenkörpers (22) einen Winkel (w) begrenzt.

10. Verdrängerpumpe nach Anspruch 9, **gekennzeichnet durch** einen Winkel (w) von etwa 20° bis 40°, bevorzugt etwa 25°, zwischen der Querschnittslängsachse (Q) der Längsnut (24) und der Durchmessergeraden (B, M) des Pumpenkörpers (22).

11. Verdrängerpumpe nach einem der Ansprüche 1 bis 10, **gekennzeichnet durch** zwei an einer Durchmessergeraden (B oder M) einander beidends etwa gegenüberliegende Mündungen (25) von Längsnuten (24), wobei deren Mündungszentren an unterschiedlichen Seiten der zugeordneten Durchmessergeraden in Abstand (i) zu dieser liegen.

12. Verdrängerpumpe nach Anspruch 11, **dadurch gekennzeichnet, dass** zwei Paare von Längsnuten (24) vorgesehen und deren Mündungen (25) zueinander an der Umfangsfläche (23) des Pumpenkörpers (22) um jeweils 90° versetzt sind.

13. Verdrängerpumpe nach einem der Ansprüche 1 bis 12, **dadurch gekennzeichnet, dass** in ihr die Rotorbüchse (20) beidends kugelgelagert und beidends von einem Pumpendeckel (44, 44ₐ) verschlossen ist.

14. Verdrängerpumpe nach Anspruch 13, **dadurch gekennzeichnet, dass** im Pumpendeckel (44, 44ₐ) zumindest ein der Längsnut (24) zugeordnetes Ventil (42) vorgesehen ist.

15. Verdrängerpumpe nach einem der Ansprüche 4 bis 14, **dadurch gekennzeichnet, dass** die Förderräume (28) in den Pumpendeckeln (44, 44ₐ) durch Anschlüsse für Saug- und Druckleitungen zusammengefasst sind.

16. Verdrängerpumpe nach einem der Ansprüche 1 bis 15, **dadurch gekennzeichnet, dass** die Rotorbüchse (20) mit einem Magnetelement (50) verbunden und dieses Teil einer Magnetkupplung (52) ist.

17. Verdrängerpumpe nach Anspruch 16, **gekennzeichnet durch** ein an einem Außenrotor (54) angeordnetes Gegenelement (51) für das Magnetelement (50).

18. Verdrängerpumpe nach Anspruch 16 oder 17, **dadurch gekennzeichnet, dass** in einem Spalt (56) zwischen den beiden Magnetelementen (50, 51) die Topfwand (58) eines Spalttopfes (60) angeordnet ist.

19. Verdrängerpumpe nach einem der Ansprüche 16 bis 18, **dadurch gekennzeichnet, dass** der Außenrotor (54) an einen Zahn- oder Keilriemen (64) als Antriebsorgan angeschlossen ist.

20. Verdrängerpumpe nach Anspruch 19, **dadurch gekennzeichnet, dass** der Außenrotor (54) sowie der Zahn- oder Keilriemen ersetzt sind durch einen kommutatorlosen Gleichstromstator oder durch einen drehzahlgeregelten Drehstromstator.

## Claims

1. Positive displacement pump (10, 10ₐ) having arranged in a pump housing (16) a pump member (22) for pistons (30) mounted relatively movably in the latter in longitudinal grooves (24) emanating from the circumferential surface (23) of the pump member (22) to change the shape of an operating chamber (28),
**characterised in that**
the pump member (22) of the especially oscillating positive displacement pump (10, 10ₐ) is seated with the longitudinal grooves (24) in it provided with flat-topped pistons (30) associated with energy stores (40) in a rotor sleeve (20) which is rotatable about the pump member (22) and assigned to each flat-topped piston (30) on its head surface (32) pointing to the rotor sleeve (20) is a bolt-like or needle-like member (36) against whose outer surface the inner surface (21) of the rotor sleeve (20) rests, wherein the flat-topped piston (30) and the longitudinal groove (24) determine the conveying or operating chamber.

2. Positive displacement pump according to claim 1, **characterised in that** the lower end (31) of the flat-topped piston (30) and the base (26) of the groove determined the height of the conveying or operating chamber (28) bounded on both sides by groove walls (27).

3. Positive displacement pump according to claim 1 or 2, **characterised in that** the flat-topped piston (30) is held at a variable spacing relative to the base of the groove by the spring(s) as energy store(s) (40) braced against the base (26) of the longitudinal groove (24).

4. Positive displacement pump according to one of claims 1 to 3, **characterised in that** the pump member (22) runs eccentrically in cross-section in the rotor sleeve (20) and an annular gap (19) present between these two parts has a gap width (t) which tapers in the circumferential direction.

5. Positive displacement pump according to claim 4, **characterised in that** the inner bore of the rotor sleeve (20) is arranged eccentrically in the latter.

6. Positive displacement pump according to one of claims 1 to 5, **characterised in that** in the head surface (32) of the piston (30) of flat cross-section a channel-like longitudinal depression (34) is provided as a bearing for the bolt-like or needle-like member formed by a bearing needle (36).

7. Positive displacement pump according to claim 6, **characterised in that** at approximately right angles to the longitudinal depression (34) or the head surface (32) of the flat-topped piston (30), running in the latter are recesses (38) for accommodating in each case an energy store (40), wherein the recess (38) preferably runs beside the cross-sectional longitudinal axis (Q) of the longitudinal groove (24).

8. Positive displacement pump according to one of claims 1 to 7, **characterised in that** between the lower end (31) of the flat-topped piston (30) and the longitudinal depression (34) thereof at least one bore (46) connecting these regions is provided.

9. Positive displacement pump according to one of claims 1 to 8, **characterised in that** the cross-sectional longitudinal axis (Q) of the longitudinal groove (24) bounds an angle (w) with a diametrical straight line (B, M) of the pump member (22).

10. Positive displacement pump according to claim 9, **characterised by** an angle (w) of approximately 20° to 40°, preferably approximately 25°, between the cross-sectional longitudinal axis (Q) of the longitudinal axis (24) and the diametrical straight line (B, M) of the pump member (22).

11. Positive displacement pump according to one of claims 1 to 10, **characterised by** two outlets (25) of longitudinal grooves (24) approximately opposite one another at both ends of a diametrical straight line (B or M), wherein the outlet centres thereof are located at different ends of the associated diametrical straight line at a distance (i) from the latter.

12. Positive displacement pump according to claim 11, **characterised in that** two pairs of longitudinal grooves (24) are provided and the outlets (25) thereof are offset relative to one another on the circumferential surface (23) of the pump member (22) by 90° in each case.

13. Positive displacement pump according to one of claims 1 to 12, **characterised in that** within it the rotor sleeve (20) is mounted on ball bearings at both ends and closed at both ends by a pump cover (44, 44ₐ).

14. Positive displacement pump according to claim 13, **characterised in that** in the pump cover (44, 44ₐ) at least one valve (42) assigned to the longitudinal groove (24) is provided.

15. Positive displacement pump according to one of claims 1 to 14, **characterised in that** the conveying chambers (28) are united in the pump covers (44, 44ₐ) by means of connectors for suction and pressure lines.

16. Positive displacement pump according to one of claim 1 to 15, **characterised in that** the rotor sleeve (20) is connected to a magnetic element (50) and this is part of a magnetic coupling (52).

17. Positive displacement pump according to claim 16, **characterised by** a counterpart element (51) for the magnetic element (50) arranged on an external rotor (54).

18. Positive displacement pump according to claim 16 or 17, **characterised in that** in a gap (56) between the two magnetic elements (50, 51) the pot wall (58) of a dividing pot (60) is arranged.

19. Positive displacement pump according to one of claims 16 to 18, **characterised in that** the external rotor (54) is connected to a toothed belt or a V-belt (64) as drive element.

20. Positive displacement pump according to claim 19, **characterised in that** the external rotor (54) and the toothed belt or V-belt are replaced by a dc stator without commutator or by a speed-controlled three-phase stator.

## Revendications

1. Pompe volumétrique (10, 10a) comportant un corps de pompe (22) disposé dans un carter de pompe (16) pour des pistons (30) montés dans des rainures longitudinales (24) partant de la surface circonférentielle (23) du corps de pompe (22), mobiles dans ce dernier en fonction de la modification de la configuration d'un espace de travail (28), **caractérisé en ce que** le corps de pompe (22) de la pompe volumétrique (10, 10a), en particulier oscillante, comportant à l'intérieur des rainures longitudinales (24) munies de pistons plats (30) associés à des accumulateurs d'énergie (40) est monté dans un boîtier de rotor (20) rotatif autour du corps de pompe (22), et **en ce qu'**à chaque piston plat (30) est associé sur sa surface d'extrémité supérieure (32) tournée vers le boîtier de rotor (20) un corps de type goujon ou aiguille (36) sur la surface extérieure duquel repose la surface intérieure (21) du boîtier de rotor (20), le piston plat (30) et la rainure longitudinale (24) déterminant l'espace de travail.

2. Pompe volumétrique selon la revendication 1, **caractérisée en ce que** la face inférieure (31) du piston plat (30) et le fond (26) de la rainure déterminent la hauteur de l'espace de travail (28) délimité de chaque côté par les parois (27) de la rainure.

3. Pompe volumétrique selon la revendication 1 ou 2, **caractérisée en ce que** le piston plat (30) est maintenu à une distance modifiable du fond de la rainure par le(s) ressort(s) sous forme d'accumulateurs d'énergie (40) reposant sur le fond (26) de rainure de la rainure longitudinale (24).

4. Pompe volumétrique selon l'une des revendications 1 à 3, **caractérisée en ce que** le corps de pompe (22) est placé de manière excentrée transversalement dans le boîtier de rotor (20), et **en ce qu'**entre ces deux pièces est présent un interstice annulaire (19) de largeur d'interstice (t) s'amincissant dans le sens de la circonférence.

5. Pompe volumétrique selon la revendication 4, **caractérisée en ce que** l'alésage intérieur du boîtier de rotor (20) est disposé de manière excentrée à l'intérieur de ce dernier.

6. Pompe volumétrique selon l'une des revendications 1 à 5, **caractérisée en ce que,** dans la surface d'extrémité supérieure (32) du piston de section plane (30), est prévue une moulure longitudinale en forme de goulotte (34) comme support pour le corps de type goujon ou aiguille constitué par une aiguille de palier (36).

7. Pompe volumétrique selon la revendication 6, **caractérisée en ce que** des évidements (38) pour le logement d'un accumulateur d'énergie (40) sont placés à peu près à angle droit par rapport à la moulure longitudinale (34) ou à la surface d'extrémité supérieure (32) du piston plat (30) dans ce dernier, l'évidement (38) étant placé de préférence près de l'axe longitudinal (Q) de la section de la rainure longitudinale (24).

8. Pompe volumétrique selon l'une des revendications 1 à 7, **caractérisée en ce qu'**entre la face inférieure (31) du piston plat (30) et sa moulure longitudinale (34) est prévu au moins un alésage (46) reliant ces parties.

9. Pompe volumétrique selon l'une des revendications 1 à 8, **caractérisée en ce que** l'axe longitudinal (Q) de la section de la rainure longitudinale (24) définit, avec une droite diamétrale (B, M) du corps de pompe (22), un angle (w).

10. Pompe volumétrique selon la revendication 9, **caractérisé par** un angle (w) d'environ 20° à 40°, de préférence d'environ 25° entre l'axe longitudinal (Q) de la section de la rainure longitudinale (24) et les droites diamétrales (B, M) du corps de pompe (22).

11. Pompe volumétrique selon l'une des revendications 1 à 10, **caractérisée par** deux embouchures (25) des rainures longitudinales (24) se trouvant à peu près adjacentes l'une à l'autre de part et d'autre d'une droite diamétrale (B ou M), les centres des embouchures se trouvant au niveau des différents côtés des droites diamétrales concernées à une distance (i) de ces dernières.

12. Pompe volumétrique selon la revendication 11 **caractérisée en ce que** sont prévues deux paires de rainures longitudinales (24) dont les embouchures (25) sont chacune décalées l'une par rapport à l'autre de 90° sur la surface circonférentielle (23) du corps de pompe (22).

13. Pompe volumétrique selon l'une des revendications 1 à 12, **caractérisée en ce que** le boîtier de rotor (20) est de part et d'autre monté sur un roulement à billes, et fermé des deux côtés par un couvercle de pompe (44, 44a).

14. Pompe volumétrique selon la revendication 13, **caractérisée en ce que** dans le couvercle de pompe (44, 44a) est prévu au moins un clapet (42) associé à la rainure longitudinale (24).

15. Pompe volumétrique selon l'une des revendications 4 à 14, **caractérisée en ce que** les espaces de travail (28) sont réunis dans les couvercles de pompe (44, 44a) par des raccords pour les conduites d'aspiration et de pression.

16. Pompe volumétrique selon l'une des revendications 1 à 15, **caractérisée en ce que** le boîtier de rotor (20) est raccordé à un élément magnétique (50), et **en ce que** cette pièce fait partie d'un accouplement magnétique (50).

17. Pompe volumétrique selon la revendication 16, **caractérisé par** un élément (51) faisant pendant à l'élément magnétique (50), disposé sur un rotor extérieur (54).

18. Pompe volumétrique selon la revendication 16 ou 17, **caractérisée en ce que** la paroi de cuirasse (58) d'une cuirasse (60) est disposée dans un interstice (56) entre les deux éléments magnétiques (50, 51).

19. Pompe volumétrique selon une des revendications 16 à 18, **caractérisée en ce que** le rotor extérieur (54) est relié à une courroie dentée ou trapézoïdale (64) comme organe de commande.

20. Pompe volumétrique selon la revendication 19, **caractérisée en ce que** le rotor extérieur (54) ainsi que la courroie dentée ou trapézoïdale sont remplacés par un stator à courant continu sans commutateur ou par un stator à courant alternatif à vitesse de rotation régulée.
